# EUROPÄISCHE PATENTSCHRIFT

(11) **EP 1 580 093 B1**
(45) Veröffentlichungstag und Bekanntmachung des Hinweises auf die Patenterteilung: **31.12.2008**
(21) Anmeldenummer: 05005376.8
(22) Anmeldetag: 11.03.2005
(51) Int. Cl.: B61D 3/10, B61G 5/02

(54) **Fahrzeug, insbesondere spurgeführtes Fahrzeug, mit gelenkig verbundenen Wagenkästen**
Vehicle, especially rail guided vehicle, comprising articulated interconnected bodies
Véhicule, notamment guidé sur rails, comportant des caisses reliées de manière articulée

(30) Priorität: 26.03.2004 DE 102004014903
(43) Veröffentlichungstag der Anmeldung: 28.09.2005
(73) Patentinhaber: SIEMENS AKTIENGESELLSCHAFT, 80333 München (DE)
(72) Erfinder: Küchler, Thomas, 40670 Meerbusch (DE)

(56) Entgegenhaltungen:
- US-A- 5 197 392
- SOMMERER R: "INTEGRAL - EIN GLIEDERZUGSYSTEM FUER DEN VOLLBAHNBETRIEB" ZEITSCHRIFT FUR EISENBAHNWESEN UND VERKEHRSTECHNIK. DIE EISENBAHNTECHNIK + GLASERS ANNALEN, GEORG SIEMENS VERLAGSBUCHHANDLUNG. BERLIN, DE, Bd. 123, Nr. 2, Februar 1999 (1999-02), Seiten 73-84, XP000801705 ISSN: 0941-0589
- PATENT ABSTRACTS OF JAPAN Bd. 2003, Nr. 06, 3. Juni 2003 (2003-06-03) & JP 2003 048539 A (ALNA SHARYO KK), 18. Februar 2003 (2003-02-18)

## Beschreibung

Die Erfindung betrifft ein Fahrzeug, insbesondere ein spurgeführtes Fahrzeug, bestehend aus mindestens drei gelenkig miteinander verbundenen Wagenkästen, von denen sich mindestens ein Mittel-Wagenkasten MWK nicht auf ein oder mehrere Laufwerke abstützt sondern über Wagenkastengelenke auf die beiden ihm benachbarten Laufwerk-Wagenkästen LWK, die sich ihrerseits jeweils auf mindestens ein Laufwerk abstützen.

Ein solches Fahrzeug mit einem Mittel-Wagenkasten, der kein eigenes Laufwerk hat und sich auf benachbarte Laufwerk-Wagenkästen abstützt, ist aus Rudolf Sommer "Integral - ein Gliederzugsystem für den Vollbahnbetrieb" in ZEV + DET Glas. Ann. 123 (1999), S. 73 - 84, bekannt.

Die JP 2003-048539 A beschreibt ein ähnliches Fahrzeug mit Verbindungseinrichtungen für die Wagenkästen, die jeweils nur eine Bewegungsrichtung zulassen.

Bei derartigen Fahrzeugen sind mindestens zwischen zwei benachbarten Laufwerken zwei Wagenkastengelenke angeordnet. So ist es möglich, den Abstand zwischen diesen benachbarten Laufwerken relativ groß auszubilden, da sich das Fahrzeug durch seine Wagenkastengelenke in optimaler Weise einem vorgegebenen Hüllprofil anpassen kann. Dieser ansonsten vorteilhafte große Laufwerkabstand bringt jedoch auch einen Nachteil mit sich. Dieser tritt beim Befahren einer Fahrbahnverwindung auf, etwa beim Befahren einer Überhöhungsrampe am Anfang oder Ende eines überhöhten Streckenbogens. Einerseits entstehen größere Beanspruchungen der Wagenkästen hinsichtlich Torsion um die Längsachse (x-Achse) und andererseits entstehen größere Umverteilungen der Radaufstandskräfte. Letzteres kann insbesondere für spurgeführte Fahrzeuge dann kritisch sein, wenn die Tragräder gleichzeitig die Spurführungsfunktion haben, wie eben bei Schienenfahrzeugen. Bei zu großer Minderung der Radaufstandskraft kann dann eine sichere Spurführung nicht mehr gewährleistet werden. Bei Schienenfahrzeugen beispielsweise wird dann davon gesprochen, dass die Sicherheit gegen Verwindungsentgleisung nicht mehr gegeben ist.

Weiter verschärft wird die zuvor beschriebene Situation dann, wenn zur Erzielung einer großen Fahrzeuglänge Laufwerk-Wagenkästen und Mittel-Wagenkästen mehrfach mittels Gelenken aneinandergereiht werden. Es entstehen so die oft als Multigelenk-Fahrzeug bezeichneten Fahrzeuge, wie man sie heute häufig als niederflurige Straßenbahnwagen antrifft. Die Torsionsbeanspruchung der Wagenkästen und die Umverteilung der Radaufstandskräfte und damit einhergehend Minderungen der Radaufstandskräfte bei Fahrbahnverwindung nehmen dann in starkem Maße zu.

Bei Fahrzeugen der gattungsgemäßen Art sind folgende vier prinzipiellen Gelenkausführungen hinsichtlich ihrer Wirkungsweise bekannt:
1. Die Gelenke zwischen den Wagenkästen ermöglichen zunächst folgende Drehbewegungen der benachbarten Wagenkästen zueinander:
   - eine Schwenkbewegung um eine Hochachse (z-Achse) und
   - eine Nickbewegung um eine Querachse (y-Achse).
      Ein solches Wagenkastengelenk kann als Schwenk-Nick-Gelenk SNG bezeichnet werden. Es verfügt über zwei Freiheitsgrade und bindet vier Freiheitsgrade. Gebunden werden durch das Schwenk-Nick-Gelenk Verschiebungen der Wagenkästen zueinander in alle drei Koordinatenrichtungen und die Wankbewegung der Wagenkästen zueinander um eine Längsachse (x-Achse).
      In Figur 1 ist eine häufig anzutreffende Ausführungsform auch für ein solches Schwenk-Nick-Gelenk SNG prinzipiell dargestellt. Hier ist im Bereich des Fußbodens der Wagenkästen ein sphärisches Lager 1 angeordnet. Dieses in der Regel als axiales Kugelgelenk ausgebildete Lager bindet drei Freiheitsgrade. Es verhindert die Verschiebung der Wagenkästen zueinander in alle drei Koordinatenrichtungen. Jedoch werden Drehbewegungen der Wagenkästen zueinander gleich um welche Achse durch ein solches Lager nicht verhindert. Dazu bedarf es bei einer solchen Ausführungsform für ein Schwenk-Nick-Gelenk SNG weiterer Konstruktionselemente. Um das Wanken der Wagenkästen zueinander zu unterbinden, kann hier beispielsweise im Dachbereich eine Querkoppelstange 2 zwischen die Wagenkästen montiert werden.
      Es gibt weitere bekannte Ausführungsformen für Schwenk-Nick-Gelenke SNG. Beispielsweise kann im Fußbodenbereich der Wagenkästen ein horizontal liegender Kugeldrehkranz vorgesehen sein, der allein fünf Freiheitsgrade bindet. Er lässt nur Schwenkbewegungen um seine vertikale Drehachse (z-Achse) zu. Um hier ein Schwenk-Nick-Gelenk SNG zu realisieren, wird ein Wagenkasten gelenkig am Kugeldrehkranz abgestützt. Diese gelenkige Abstützung am Kugeldrehkranz erlaubt eine Drehbewegung um eine Querachse (y-Achse) und somit Nickbewegungen der Wagenkästen zueinander.
      Ein Mittel-Wagenkasten MWK ohne Laufwerke ist bei Verwendung der beschriebenen Schwenk-Nick-Gelenke SNG für seine beiden Enden mehr als hinreichend auf die benachbarten Laufwerk-Wagenkästen LWK abgestützt. Bezüglich seiner Wankabstützung liegt eine statische Überbestimmtheit vor, da diese Abstützung gleichzeitig über zwei Wagenkastengelenke erfolgt. Hierin liegt auch der Grund dafür, dass beim Befahren von Fahrbahnverwindungen statische Umverteilungen der Radaufstandskräfte stattfinden und erhebliche Torsionsbeanspruchungen um die Längsachse im Wagenkasten aufgebaut werden.
2. Eine weitere prinzipielle Gelenkausführung lässt nur eine Schwenkbewegung um eine Hochachse (z-Achse) der Wagenkästen zueinander zu. Ein solches Gelenk kann als Schwenk-Gelenk SG bezeichnet werden. Es ist stets dann an einem Ende eines Laufwerk-Wagenkastens LWK als Gelenkverbindung zu einem Mittel-Wagenkasten MWK erforderlich, wenn sich der Laufwerk-Wagenkasten LWK nur auf ein Laufwerk abstützt, welches allein keine ausreichende Nickabstützung gewährleisten kann und auch keine weitere Abstützung des Laufwerk-Wagenkastens LWK über ein weiteres Gelenk unmittelbar auf einen direkt benachbarten Laufwerk-Wagenkasten LWK erfolgt.
   Auch für ein solches Schwenk-Gelenk SG ist in Figur 1 eine häufig anzutreffende Ausführungsform prinzipiell dargestellt. Auch hier ist im Bereich des Fußbodens der Wagenkästen ein sphärisches Lager 1 angeordnet, welches allein wohl Verschiebungen der Wagenkästen zueinander verhindert, nicht aber Drehbewegungen um irgendeine Achse. Dazu wird in der Regel im Dachbereich des Fahrzeuges ein weiteres Lager vorgesehen. Für dieses Dachlager 3 kommt vorzugsweise ebenfalls ein sphärisches Lager zum Einsatz. Ein derart ausgebildetes Wagenkastengelenk verfügt nun nur noch über einen Freiheitsgrad. Die mittels dieses Gelenkes gekoppelten Wagenkästen können nur noch Schwenkbewegungen um eine Hochachse (Schwenkachse 4) ausführen, wobei diese Schwenkachse 4 durch die Verbindungslinie zwischen den Drehmittelpunkten der beiden Lager 1 und 3 im Fußboden- bzw. im Dachbereich repräsentiert wird.
   Auch für ein Schwenk-Gelenk SG sind weitere Ausführungsformen bekannt. Beispielsweise stellt der schon erwähnte horizontal liegende Kugeldrehkranz im Fußbodenbereich der Wagenkästen allein eine mögliche Ausführungsform für ein Schwenk-Gelenk SG dar. Er bindet fünf Freiheitsgrade und lässt nur Schwenkbewegungen um eine senkrechte Achse (z-Achse) zu.
   Werden nun ein oder auch beide Schwenk-Nick-Gelenke SNG am Mittel-Wagenkasten MWK durch Schwenk-Gelenke SG ersetzt um benachbarte Laufwerk-Wagenkästen LWK hinsichtlich Nicken abzustützen, ändert sich an der statischen Überbestimmtheit hinsichtlich der Wankabstützung des Mittel-Wagenkastens MWK nichts. Umverteilung der Radaufstandskraft und Torsionsbeanspruchung der Wagenkästen beim Befahren von Fahrbahnverwindungen bleiben unverändert. Die Bindung zusätzlicher Freiheitsgrade in den Wagenkastengelenken ist nur für die Nickabstützung der Laufwerk-Wagenkästen LWK von Bedeutung.
3. Um die Umverteilung der Radaufstandskraft und Torsion des Wagenkastens als Folge der statischen Überbestimmtheit hinsichtlich Wankabstützung der Mittel-Wagenkästen MWK zu reduzieren, ist es sinnvoll und bekannt, in einem der Gelenke, die den Mittel-Wagenkasten MWK auf benachbarte Laufwerk-Wagenkästen LWK abstützen, Wankbewegungen zwischen den Wagenkästen zuzulassen. Dieses eine Gelenk bindet also einen Freiheitsgrad weniger. Der Mittel-Wagenkasten MWK stützt sich nun hinsichtlich Wanken nur auf einen der beiden benachbarten Wagenkästen über das jeweils andere Gelenk ab, also statisch bestimmt.
   Das zuvor genannte Schwenk-Nick-Gelenk SNG wird nun in seiner Funktionsweise entsprechend verändert. Wankbewegungen der Wagenkästen zueinander werden jetzt zugelassen und ein solches Gelenk kann als Schwenk-Nick-Wank-Gelenk SNWG bezeichnet werden. Es bindet tatsächlich nur noch drei Freiheitsgrade, nämlich die drei möglichen Verschieberichtungen der Wagenkästen zueinander. Drehbewegungen der Wagenkästen zueinander um jede der drei möglichen Achsen sind im Schwenk-Nick-Wank-Gelenk SNWG ausführbar.
   Als mögliche Ausführungsform lässt sich ein solches Schwenk-Nick-Wank-Gelenk SNWG aus einem Schwenk-Nick-Gelenk SNG mit sphärischem Lager im Fußbodenbereich leicht erstellen. Dazu wird die Querkoppelstange 2 im Dachbereich entfernt.
   Soll für das Schwenk-Nick-Wank-Gelenk SNWG als weitere Ausführungsform beispielsweise ein Kugeldrehkranz im Fußbodenbereich eingesetzt werden, so müsste dieser kardanisch gelagert zwischen den beiden Wagenkästen montiert sein.
4. Die vierte bekannte prinzipielle Gelenkausführung hinsichtlich ihrer Wirkungsweise ist abgeleitet aus dem Schwenk-Gelenk SG. Dazu wird auch zu dieser Gelenkausführung ein Freiheitsgrad hinzugefügt. Es ist nun möglich, dass die über ein solches Gelenk verbundenen Wagenkästen zueinander nicht nur Schwenkbewegungen um eine senkrechte Achse (z-Achse) ausführen können sondern auch Wankbewegungen um eine Längsachse (x-Achse). Ein solches Gelenk kann als Schwenk-Wank-Gelenk SWG bezeichnet werden.
   Mögliche und bekannte Ausführungsformen für ein Schwenk-Wank-Gelenk SWG sind in den Figuren 2 bis 4 schematisch dargestellt, wobei hier nur die Lagerausführung im Dachbereich als Einzelheit gezeigt wird. Im Bereich des Wagenkastenbodens bleibt das sphärische Lager 1, wie es bei den Fahrzeuggelenken entsprechend Figur 1 zur Anwendung kommt, erhalten.
   Bei der Ausführungsform gemäß Figur 2 wird der Freiheitsgrad für das Wanken erzielt, indem das Dachlager 3 in einer Lagerkonsole 6 querverschiebbar angeordnet ist. Diese Querverschiebbarkeit des Dachlagers 3 in einer Lagerkonsole 6 wird hier durch die Aufnahme dieses Dachlagers 3 in einem quer angeordnetem Langloch 5 erreicht.
   Eine weitere Gestaltungsmöglichkeit bietet sich durch eine querverschiebbar am Wagenkasten angeordnete Lagerkonsole 6. Wie Figur 3 zeigt, ist die Lagerkonsole 6 zum Erzielen der gewünschten Querverschiebbarkeit am Wagenkasten mittels Schiebesitzen 7 montiert.
   Figur 4 verdeutlicht eine weitere Ausführungsform für ein Schwenk-Wank-Gelenk SWG. Das bisher übliche Dachlager 3 ist hier praktisch auf zwei Lager mit einem Längsabstand aufgeteilt. Verbunden werden diese beiden Lager durch den Längslenker 8.
   Auch mittels Kugeldrehkranz im Fußbodenbereich lässt sich ein Schwenk-Wank-Gelenk SWG darstellen. Einer der beiden durch das Gelenk verbundenen Wagenkästen müsste sich gelenkig zum Kugeldrehkranz hin abstützen, wobei die Drehachse dieser gelenkigen Abstützung in Längsrichtung verlaufen muss.

Das Zulassen von Wankbewegungen der Wagenkästen zueinander in einem den Mittel-Wagenkasten MWK stützendem Gelenk hat einige nicht unerhebliche Nachteile. Der Mittel-Wagenkasten MWK kann sich hinsichtlich Wanken nur über das jeweils andere Gelenk auf einen Laufwerk-Wagenkasten LWK abstützen. Dadurch sind die Reaktionskräfte aus Fliehkraft, Windlast und Wankdynamik an diesem Laufwerk-Wagenkasten LWK deutlich höher, als wenn sich der Mittel-Wagenkasten MWK auf beide benachbarten Laufwerk-Wagenkästen LWK abstützen würde. Hinsichtlich Wankdynamik stellt der Einsatz eines Gelenkwankdämpfers 16 im Wagenkastengelenk, welches Wankbewegungen der Wagenkästen zueinander ermöglicht, einen bekannten Lösungsansatz dar, um die Problematik besser zu beherrschen. Ein solcher Gelenkwankdämpfer 16 kann als hydraulischer Dämpfer ausgeführt sein, der im Wagenkastengelenk die beiden benachbarten Wagenkästen im Dachbereich miteinander verbindet. Beim Befahren von Fahrbahnverwindungen baut ein solcher Dämpfer in Abhängigkeit von der Fahrgeschwindigkeit und der Verwindungssteilheit der Fahrbahnverwindung aber wiederum Torsionsbeanspruchungen in der Wagenkastenstruktur auf und erzeugt eine Umverteilung von Radaufstandskräften.

Beim Befahren von Fahrbahnverwindungen müsste der gesamte Verwindungswinkel, der sich über den Längsabstand beider Stützbasen der den Mittel-Wagenkasten MWK tragenden Laufwerk-Wagenkästen LWK ergibt, in einem Gelenk aufgenommen werden, sollte aus der Fahrbahnverwindung keine Torsionsbeanspruchung der Wagenkastenstruktur und keine Umverteilung der Radaufstandskraft resultieren. Dieser Verwindungswinkel ist aber oft größer als der mögliche Wankwinkel der Wagenkästen in einem Gelenk zueinander. Begrenzend wirkt meist die Fähigkeit des im Wagenkastenübergang eingesetzten Faltenbalges, Schubbewegungen zu ermöglichen. Auch die möglichen Ausführungen der Fußbodengestaltung im Bereich des Wagenkastengelenkes setzen oft enge Grenzen hinsichtlich der Wankwinkel von Wagenkästen zueinander. Daher muss in aller Regel der Wankwinkel der benachbarten Wagenkästen zueinander im Wagenkastengelenk durch geeignete Maßnahmen begrenzt werden. Solche Maßnahmen können beispielsweise wankbegrenzende Puffer und/oder Anschläge im Wagenkastengelenk sein. Auch der zuvor genannte Gelenkwankdämpfer 16 kann wankwinkelbegrenzend wirken, wenn sein Hub entsprechend dimensioniert wird. Wird der Gelenkwankwinkel begrenzt, tritt jedoch wieder Torsionsbeanspruchung der Wagenkastenstruktur und Radaufstandskraftumverteilung auf, sobald der Verwindungswinkel größer wird als der zugelassene Gelenkwankwinkel.

Der Erfindung liegt daher die Aufgabe zugrunde, die genannten Nachteile zu beheben, die sich ergeben, wenn keines oder nur eines der beiden den Mittel-Wagenkasten MWK stützenden Gelenke Wankbewegungen der benachbarten Wagenkästen zueinander zulässt. Es soll ein Fahrzeug der gattungsgemäßen Art so ausgebildet werden, dass es Fahrbahnverwindungen befahren kann, ohne Torsionsbeanspruchungen der Wagenkastenstruktur und Umverteilungen der Radlast über einen Mittel-Wagenkasten MWK hin aufzubauen, und dass es die Abstützung des Mittel-Wagenkastens MWK hinsichtlich Wanken über beide benachbarten Laufwerk-Wagenkästen LWK in gewünschter Verteilung ermöglicht.

Diese Aufgabe wird erfindungsgemäß durch die Merkmale des Anspruchs 1 gelöst.

Durch die Verkopplung der Wankbewegungen in beiden Gelenken kann erreicht werden, dass der Mittelwagenkasten MWK sich hinsichtlich Wanken auf beide benachbarten Laufwerk-Wagenkästen LWK abstützt.

In den Figuren 5 und 10 ist eine prinzipielle Ausführungsform für die Verkopplung der Wankbewegungen der Wagenkästen zueinander in den Gelenken, die einen Mittel-Wagenkasten MWK stützen, dargestellt. Zunächst wird in beiden Gelenken die Wankbewegung der jeweiligen Wagenkästen zueinander zugelassen, indem Schwenk-Wank-Gelenke SWG bzw. Schwenk-Nick-Wank-Gelenke SNWG eingesetzt werden. Diese sind als solche bereits bekannt, z. B. aus den Figuren 2 und 3. Ohne weitere Maßnahme wäre der Mittel-Wagenkasten MWK nun hinsichtlich Wanken nicht abgestützt. Er würde seitlich kippen. Daher müssen nun die jeweiligen Wankbewegungen der Wagenkästen zueinander in den beiden den Mittel-Wagenkasten MWK stützenden Gelenken untereinander verkoppelt werden. Nach Figur 5 und 10 kann dies beispielhaft so erfolgen, dass an den Laufwerk-Wagenkästen LWK jeweils eine von der Art her vom Schwenk-Nickgelenk SNG bekannte Querkoppelstange 2 montiert wird. Seitens des Mittel-Wagenkastens MWK wird diese Querkoppelstange 2 jedoch nicht direkt am Wagenkasten montiert, sondern sie greift an einem Winkelhebel 9 an, der seinerseits in einem Winkelhebel-Lager 10 am Mittel-Wagenkasten MWK um eine senkrechte Achse drehbar gelagert ist. Eine Wankbewegung der Wagenkästen zueinander im Gelenk führt somit zu einer Drehbewegung des Winkelhebels 9 um die Hochachse im Winkelhebel-Lager 10. Der Drehwinkel des Winkelhebels 9 ist ein Maß für den Wankwinkel der Wagenkästen zueinander. Dieser Drehwinkel wird unter anderem durch die Längen *l*₁ bzw. *l*₂ der Winkelhebel 9 bestimmt. Werden die Winkelhebel 9 in ihrer Drehbewegung gekoppelt, so sind auch die Wankwinkel der Wagenkästen zueinander in den beiden Gelenken gekoppelt. Für diese Kopplung werden Koppelelemente 11 eingesetzt. Werden Winkelhebel 9 verwendet, wie in Figur 5 dargestellt, die in Fahrzeugquerrichtung über zwei von ihrem Winkelhebel-Lager 10 ausgehende Schenkel verfügen, können beispielsweise als Koppelelemente 11 Seile 12 Verwendung finden oder Zugstangen, die frei von Druckkräften sind. Dies kann sehr vorteilhaft sein, wenn die beiden in der Wankbewegung zu koppelnden Gelenke weit voneinander entfernt liegen und somit Knickung für die Koppelelemente 11 relevant werden könnte. Ansonsten bedarf es natürlich für jedes Gelenk jeweils nur eines einfachen Winkelhebels 9, die dann untereinander mittels einer Druck-Zug-Stange als Koppelelement 11 verbunden sind.

Es ist nun ein funktioneller Zusammenhang ϕ₁ = f_{ϕ}(ϕ₂) zwischen dem Wankwinkel ϕ₁ der Wagenkästen zueinander in einem Gelenk und dem Wankwinkel im anderen Gelenk hergestellt. Da über die Struktur des Mittel-Wagenkastens MWK keine Torsionsbeanspruchung um seine Längsachse von einem ihn stützenden Laufwerk-Wagenkasten LWK zum anderen ihn stützenden Laufwerk-Wagenkasten LWK mehr übertragen wird und somit der Mittel-Wagenkasten MWK auch nicht um seine Längsachse verdreht wird, entspricht die Summe der beiden Wankwinkel ϕ₁ und ϕ₂ in den beiden den Mittel-Wagenkasten MWK stützenden Gelenken dem Wankwinkel ϕ, der sich bedingt durch Verwindung der Fahrbahn zwischen den beiden stützenden Laufwerk-Wagenkästen LWK einstellt. Neben dem funktionellen Zusammenhang ϕ₁ = *ƒ*_{ϕ}(ϕ₂) ist also auch eine zweite Bedingung ϕ = ϕ₁ + ϕ₂ gegeben, so dass beide Winkel in ihrer Größe statisch bestimmt definiert sind.

Auf den Mittel-Wagenkasten MWK wirken im Betrieb Querkräfte, die zum Beispiel aus Fliehkräften bei Bogenfahrt und/oder aus Windlasten resultieren. Diese müssen von den Gelenken, die den Mittel-Wagenkasten MWK stützen, auf die Laufwerk-Wagenkästen LWK übertragen werden. Dies erfolgt zunächst über die im Fußbodenbereich angeordneten Lagerelemente (z. B. sphärisches Lager 1). Da jedoch die Wirkungslinie der Querkräfte in aller Regel oberhalb dieser Lagerelemente liegt, entsteht am Mittel-Wagenkasten MWK ein Kippmoment um die Längsachse - das Wankmoment *M_{w}.* Daher müssen in den Gelenken entsprechende Wankstützmomente übertragen werden, wobei gilt, dass die Summe aus dem Wankstützmoment *M*_{*W*1} in einem Gelenk und dem Wankstützmoment *M*_{*W*2} im anderen Gelenk dem Wankmoment *M_{W}* entspricht (*M_{W} = M*_{*W*1} *+ M*_{*W*2})*.* Die Wankkopplung der beiden den Mittel-Wagenkasten MWK stützenden Gelenke erzeugt nicht nur einen funktionellen Zusammenhang für die im Gelenk auftretenden Wankwinkel der jeweiligen Wagenkästen zueinander, sondern sie führt ebenso zu einem funktionellen Zusammenhang *M*_{*W*1} *= ƒ_{M}*(*M*_{*W*2}) zwischen dem Wankstützmoment *M*_{*W*1} in einem Gelenk und dem Wankstützmoment *M*_{*W*2} im anderen Gelenk. In Analogie zu den Wankwinkeln sind für die beiden Wankstützmomente also ebenfalls zwei Bedingungen gegeben, so dass auch die Wankstützmomente statisch bestimmt definiert sind. Der funktionelle Zusammenhang *ƒ_{M}*() für die Wankstützmomente stellt die Umkehrfunktion des funktionellen Zusammenhanges *ƒ*_{ϕ}() für Wankwinkel dar (*ƒ_{ϕ}*() = *ƒ_{M}*⁻¹())*.* Dies gilt solange, wie keine weiteren über die hier beschriebenen Koppelelemente für die Wankbewegung der Wagenkästen zueinander in den Gelenken hinausgehende Wank-Koppelelemente in den Gelenken wie beispielsweise Dämpfer, Federelemente, Puffer und/oder Anschläge wirksam werden.

Bei der Auslegung der funktionellen Zusammenhänge für die Wankwinkel bzw. die Wankstützmomente ist die Wahl eines stetigen Funktionsverlaufes von Vorteil. Unstetigkeiten in Bewegungsabläufen erzeugen Beschleunigungsspitzen, die ihrerseits zu einem hohen dynamischen Kraftniveau führen. Auch sollte sinnvoller Weise eine stetig steigende Funktion gewählt werden. Ein fallender Funktionsverlauf würde bedeuten, dass in einem Gelenk sich ein größerer Wankwinkel einstellen würde, als er sich aufgrund der Fahrbahnverwindung zwischen den beiden den Mittel-Wagenkasten MWK stützenden Laufwerk-Wagenkästen LWK einstellt. Die beiden Wankstützmomente in den beiden Gelenken würden gegeneinander wirken. Ein stetig fallender Verlauf für den herzustellenden funktionellen Zusammenhang wäre also hinsichtlich Wankabstützung des Mittel-Wagenkastens MWK äußerst ungünstig. Auch würde das Hüllprofil des Fahrzeuges zunehmen. Wenn im Extremfall ein solch ungünstiger funktioneller Zusammenhang ϕ₁ = -ϕ₂ lauten würde, wäre eine Wankabstützung überhaupt nicht mehr gewährleistet. Der Mittel-Wagenkasten MWK würde umkippen. Konstruktiv wäre eine solche unsinnige Ausführungsform beispielsweise vorstellbar, wenn die beiden in Figur 5 als Zugstangen über den Mittel-Wagenkasten MWK geführten Koppelelemente 11 gekreuzt würden und für den Extremfall die beiden Winkelhebel 9 gleiche Schenkellängen *l*₁ und *l*₂ aufweisen würden.

Sind in Figur 5 die Schenkellängen der Winkelhebel 9 und die Längen der Querkoppelstangen 2 hinreichend groß im Verhältnis zu den Drehwinkeln, die die Winkelhebel 9 in ihren Winkelhebel-Lagern 10 ausführen, so kann mit guter Näherung von einem linearen Zusammenhang für ϕ₁ und ϕ₂ ausgegangen werden. Die beiden Winkel und die beiden Wankstützmomente sind jeweils proportional zueinander. Im Ausführungsbeispiel nach Figur 5 würden sich die funktionellen Zusammenhänge für die Wankwinkel mit der Gleichung ${ϕ}_{1} = \frac{{l}_{1}}{{l}_{2}} ⁢ {ϕ}_{2}$und für die Wankstützmomente mit der Gleichung ${M}_{W ⁢ 1} = \frac{{l}_{2}}{{l}_{1}} ⁢ {M}_{W ⁢ 2}$darstellen lassen. Sind beispielsweise die Hebelverhältnisse an den Winkelhebeln 9 in beiden den Mittel-Wagenkasten MWK stützenden Gelenken gleich (*l*₁ = *l*₂), ergeben sich in beiden Gelenken gleiche Wankwinkel der jeweiligen Wagenkästen zueinander und gleiche Wankstützmomente.

In Figur 6 ist eine weitere Ausgestaltungsmöglichkeit für die konstruktive Umsetzung der funktionellen Zusammenhänge zwischen den Wankwinkeln der jeweiligen Wagenkästen zueinander und der Wankstützmomente in den beiden einen Mittel-Wagenkasten MWK stützenden Gelenken gezeigt. Hier sind der aus Figur 4 bekannte Längslenker 8 eines Schwenk-Wank-Gelenkes SWG und der aus Figur 5 bekannte Winkelhebel 9 zu einem Bauteil vereint. Als Koppelelemente 11 können auch hier wieder Zug- bzw. Zug-Druck-Stangen eingesetzt werden oder aber auch Seile 12, bei denen gegebenenfalls auch der Einsatz von Führungsrollen 13 zur Ablenkung der Seilrichtung in Erwägung gezogen werden kann. Dies könnte dann zweckmäßig sein, wenn beispielsweise der Dachaufbau des Fahrzeuges eine einfache geradlinige Anordnung der Koppelelemente 11 erschwert. Außerdem könnte - wie in Figur 7 gezeigt - bei Verwendung von Seilen 12 und dem Einsatz von Führungsrollen 13 sogar auf die Querkoppelstange 2 und den Winkelhebel 9 verzichtet werden. Schließlich sind anstelle der Seile 12 und gegebenenfalls der Führungsrollen 13 auch Bowdenzüge einsetzbar.

Neben mechanisch wirkenden Mitteln zur Erzeugung der funktionellen Zusammenhänge zwischen den beiden Wankwinkeln ϕ₁ und ϕ₂ der Wagenkästen zueinander und zwischen den beiden Wankstützmomenten *M*_{*W*1} und *M*_{*W*2} können auch hydraulische Mittel eingesetzt werden. Eine solche Möglichkeit ist in Figur 8 dargestellt. Eine Wankbewegung der Wagenkästen zueinander wird in eine Kolbenbewegung an einem Hydraulikzylinder 14 umgesetzt. Die dabei aus dem Hydraulikzylinder 14 verdrängte Ölmenge wird mittels Hydraulikleitungen 15 zu einem weiteren Hydraulikzylinder 14 geleitet, der dem anderen Wagenkastengelenk des Mittel-Wagenkastens MWK zugeordnet ist. In der Folge wird nun an diesem Hydraulikzylinder 14 eine Kolbenbewegung ausgelöst, die ihrerseits zu einem Wankwinkel der an diesem Gelenk verbundenen Wagenkästen zueinander führt. Somit sind die funktionellen Zusammenhänge zwischen den beiden Wankwinkeln ϕ₁ und ϕ₂ der Wagenkästen zueinander und zwischen den beiden Wankstützmomenten *M*_{*W*1} und *M*_{*W*2} hergestellt. Bei dieser hydraulisch wirkenden Ausgestaltung der Erfindung lässt sich der funktionelle Zusammenhang außer über Hebelverhältnisse auch über die Größe der Kolbenflächen der Hydraulikzylinder 14 beeinflussen. Vorzugsweise sollten für die Hydraulikzylinder 14 Gleichlaufzylinder zur Anwendung kommen.

Die bisher beschriebenen Ausführungsformen erlauben es dem Fahrzeug, jeder Fahrbahnverwindung vollständig zu folgen. Torsionsbeanspruchungen um die Längsachse müssen daher vom Mittel-Wagenkasten MWK, nicht von einem Laufwerk-Wagenkasten LWK zum anderen übertragen werden. Um für bestimmte Fahrbahnzustände, wie etwa für einseitige Höhenfehler der Fahrbahn, dafür zu sorgen, dass das Fahrzeug nicht zu sehr der fehlerhaften Fahrbahn mit Wankbewegungen folgt, kann es sinnvoll sein, die Wankbewegungen der Wagenkästen zueinander in den Gelenken mittels Gelenkwankdämpfern 16 zu bedämpfen. Dynamisch stützen sich dann die Laufwerk-Wagenkästen LWK gegenseitig über den dazwischen angeordneten Mittel-Wagenkasten MWK. Allerdings wird so wieder eine der Dämpfkraft entsprechende Torsionsbeanspruchung der Wagenkastenstruktur sowie eine entsprechende Umverteilung der Radaufstandskräfte verursacht. Andererseits bietet sich auf diese Weise die Möglichkeit, das Wankverhalten des Fahrzeuges zumindest bis zu einem bestimmten Grad zu bedämpfen, ohne die Bedämpfung der Vertikalfederung zu beeinflussen. Neben der in aller Regel üblichen Anordnung eines hydraulischen Gelenkwankdämpfers 16 im Dachbereich quer zwischen den beiden im Gelenk miteinander verbundenen Wagenkästen (etwa so, wie die Hydraulikzylinder 14 in Figur 8), sind für die Anordnung eines Dämpfers bei wankgekoppelten Gelenken durch das Vorhandensein der Koppelelemente vielfältige Möglichkeiten gegeben. Bauraumprobleme sind somit einfacher zu lösen. Die Dämpfkraft kann an einem beliebigen an der Wankkopplung der Gelenke beteiligten Bauteil angreifen. Beispielsweise kann ein Gelenkwankdämpfer 16 am Winkelhebel 9 montiert sein, wie es in Figur 9 prinzipiell gezeigt ist. Bedingt durch den funktionellen Zusammenhang zwischen den jeweiligen Wankwinkeln der Wagenkästen zueinander in den Wagenkastengelenken ist ein einziger Dämpfer erforderlich, um die Wankbewegung in beiden Gelenken zu bedämpfen. Bei dem Ausführungsbeispiel nach Figur 8, bei dem die funktionellen Zusammenhänge zwischen den beiden Wankwinkel ϕ₁ und ϕ₂ der Wagenkästen zueinander und zwischen den beiden Wankstützmomenten *M*_{*W*1} und *M*_{*W*2} durch hydraulische Mittel erzeugt werden, lässt sich die Dämpfung direkt in die Hydraulik integrieren, indem in den Hydraulikleitungen 15 Drosselventile vorgesehen werden bzw. diese Hydraulikleitungen 15 selbst durch entsprechende Querschnittswahl aufgrund der so definierbaren Strömungswiderstände dämpfend wirken.

Die für den Übergang von einem Wagenkasten zum anderen im Bereich der Wagenkastengelenke eingesetzten Faltenbälge sind häufig bezüglich der Schubverformung nur relativ gering beanspruchbar. Auch ist oft die Ausführung des Fußbodens im Gelenkbereich nur für geringe Wankwinkel der im Gelenk verbundenen Wagenkästen zueinander geeignet. Sollten daher oder aus anderen Gründen Einschränkungen hinsichtlich der möglichen Wankwinkel der Wagenkästen zueinander in einem oder beiden den Mittelwagenkasten MWK stützenden Gelenken bestehen, kann es sinnvoll sein, eine Begrenzung der Wankwinkel der im Gelenk verbundenen Wagenkästen zueinander vorzunehmen. Dies kann ähnlich wie bei der Anordnung von Gelenkwankdämpfern 16 auch dadurch erfolgen, dass Begrenzungselemente über ein beliebiges an der Wankkopplung der Gelenke beteiligten Bauteile wirken. In Figur 9 ist beispielhaft eine mögliche Anordnung von wankwinkelbegrenzenden Puffern 17 dargestellt, die die Bewegungen des Winkelhebels 9 begrenzen und somit auch die Wankwinkel der im Gelenk verbundenen Wagenkästen zueinander. Wegen des funktionellen Zusammenhanges zwischen den jeweiligen Wankwinkeln der Wagenkästen zueinander in den beiden Wagenkastengelenken des Mittel-Wagenkastens MWK ist es auch hier ausreichend, diese Wankwinkelbegrenzung nur einmal je Mittel-Wagenkasten MWK auszuführen. Anstelle der in Figur 9 dargestellten Puffer 17 können auch Anschläge oder Federapparate zum Einsatz kommen. Anschläge erzeugen diskontinuierliche Kennlinienverläufe und somit Kraftspitzen und stellen daher in der Regel nicht die optimale Lösung dar. Jede Wankwinkelbegrenzung führt mit ihrem Wirken wieder zum Aufbau von Torsionsbeanspruchungen über die Struktur des Mittel-Wagenkastens MWK hinweg und demzufolge auch wieder zur Umverteilung von Radaufstandskräften. Greifen beispielsweise anstelle der in Figur 9 gezeigten Puffer 17 Federapparate am Winkelhebel 9 an, so wirken diese auch bereits bei kleinen Fahrbahnverwindungen und erzeugen auch bei kleinen Fahrbahnverwindungen entsprechend ihrer Federsteifigkeit Torsionsbelastungen und eine Umverteilung der Radaufstandskraft.

Eine Wankwinkelbegrenzung der Wagenkästen zueinander in den beiden Wagenkastengelenken des Mittel-Wagenkastens MWK kann bei einer hydraulischen Anordnung beispielsweise nach Figur 8 auch dadurch erzielt werden, indem der Hub der Hydraulikzylinder 14 entsprechend begrenzt wird, gegebenenfalls auch durch elastisch wirkende Hubbegrenzungselemente.

## Patentansprüche

1. Fahrzeug, insbesondere spurgeführtes Fahrzeug, bestehend aus mindestens drei gelenkig miteinander verbundenen Wagenkästen, von denen sich mindesten ein Mittel-Wagenkasten (MWK) nicht auf ein oder mehrere Laufwerke abstützt sondern über Wagenkastengelenke auf die beiden ihm benachbarten Laufwerk-Wagenkästen (LWK), die sich ihrerseits jeweils auf mindestens ein Laufwerk abstützen, **dadurch gekennzeichnet, dass** beide den Mittel-Wagenkasten (MWK) stützenden Gelenke Wankbewegungen um eine Längsachse (x-Achse) der im jeweiligen Gelenk verbundenen Wagenkästen zueinander zulassen, **dass** die Wankbewegungen der Wagenkästen zueinander in den beiden Gelenken derart miteinander verkoppelt sind, dass der erste Wankwinkel ϕ₁ der Wagenkästen zueinander in dem einen Schwenk-Wank-Gelenk (SWG*) und der zweite Wankwinkel ϕ₂ der Wagenkästen zueinander in dem anderen Schwenk-Nick-Wank-Gelenk (SNWG*) in einem funktionellen Zusammenhang ϕ₁ = *ƒ*_{ϕ}(ϕ₂) stehen, und dass der Mittel-Wagenkasten (MWK) sich hinsichtlich Wanken über beide Gelenke auf beide benachbarten Laufwerk-Wagenkästen (LWK) abstützt, wobei das erste Wankstützmoment *M*_{*W*1} in dem einen Gelenk (SWG*) und das zweite Wankstützmoment *M*_{*W*2} in dem anderen Gelenk (SNWG*) in einem funktionellen Zusammenhang *M*_{*W*1} = *ƒ_{M}*(*M*_{*W*2}) stehen.

2. Fahrzeug nach Anspruch 1, **dadurch gekennzeichnet, dass** der funktionelle Zusammenhang *ƒ_{M}*() für die Wankstützmomente die Umkehrfunktion des funktionellen Zusammenhanges *ƒ*_{ϕ}() für die Wankwinkel der Wagenkästen zueinander darstellt (*ƒ_{ϕ}*() = *ƒ_{M}*⁻¹()).

3. Fahrzeug nach Anspruch 1 oder 2, **dadurch gekennzeichnet, dass** der funktionelle Zusammenhang ϕ₁ *= ƒ*_{ϕ}(ϕ₂) für die beiden Wankwinkel der Wagenkästen zueinander eine stetig steigende Funktion darstellt.

4. Fahrzeug nach Anspruch 3, **dadurch gekennzeichnet, dass** der funktionelle Zusammenhang ϕ₁ = *ƒ*_{ϕ}(ϕ₂) für die beiden Wankwinkel der Wagenkästen zueinander eine lineare Funktion darstellt und somit die beiden Wankwinkel ϕ₁ und ϕ₂ zwischen den jeweiligen Wagenkästen entsprechend der Gleichung ϕ₁ = *k* ∗ ϕ₂ zueinander proportional sind, wobei *k* der Proportionalitätsfaktor ist.

5. Fahrzeug nach Anspruch 4, **dadurch gekennzeichnet, dass** der Proportionalitätsfaktor den Wert *k* = 1 annimmt.

6. Fahrzeug nach einem der Ansprüche 1 bis 5, **dadurch gekennzeichnet, dass** die funktionellen Zusammenhänge zwischen den beiden Wankwinkeln ϕ₁ und ϕ₂ der Wagenkästen zueinander und zwischen den beiden Wankstützmomenten *M*_{*W*1} und *M*_{*W*2} durch mechanische Mittel erzeugt werden.

7. Fahrzeug nach einem der Ansprüche 1 bis 5, **dadurch gekennzeichnet, dass** die funktionellen Zusammenhänge zwischen den beiden Wankwinkeln ϕ₁ und ϕ₂ der Wagenkästen zueinander und zwischen den beiden Wankstützmomenten *M*_{*W*1} und *M*_{*W*2} durch hydraulische Mittel erzeugt werden.

8. Fahrzeug nach einem der Ansprüche 1 bis 7, **dadurch gekennzeichnet, dass** die Wankbewegung der Wagenkästen zueinander in beiden den Mittel-Wagenkasten (MWK) stützenden Gelenken bedämpft sind.

9. Fahrzeug nach einem der Ansprüche 1 bis 8, **dadurch gekennzeichnet, dass** die Wankwinkel ϕ₁ und ϕ₂ der Wagenkästen zueinander in beiden den Mittel-Wagenkasten (MWK) stützenden Gelenken begrenzt sind.

## Claims

1. Vehicle, in particular rail guided vehicle, composed of at least three rail car bodies which are connected to one another in an articulated fashion, at least one central rail car body (MWK) of which is not supported on one or more sets of running gears but is instead supported via rail car body joints on the two running-gear rail car bodies (LWK) which are adjacent to said central rail car body (MWK) and which are themselves respectively supported on at least one set of running gears, **characterized in that** the two joints which support the central rail car body (MWK) permit rolling movements about a longitudinal axis (x axis) of the rail car bodies which are connected to one another at the respective joint, **in that** the rolling movements of the rail car bodies with respect to one another are coupled in the two joints to one another in such a way that the first rolling angle ϕ₁ of the rail car bodies with respect to one another in the one pivoting/rolling joint (SWG*) and the second rolling angle ϕ₂ of the rail car bodies with respect to one another in the other pivoting/pitching/rolling joint (SNWG*) are in a functional relationship ϕ₁ = *ƒ*_{ϕ}(ϕ₂), and **in that** the central rail car body (MWK) is supported on the two adjacent running-gear rail car bodies (LWK) via both joints with regard to rolling, wherein the first rolling supporting moment *M*_{*W*1} in the one joint (SWG*) and the second rolling supporting moment *M*_{*W*2} in the other joint (SNWG*) are in a functional relationship *M*_{*W*1} *= ƒ_{M}*(*M*_{*W*2}).

2. Vehicle according to Claim 1, **characterized in that** the functional relationship *ƒ_{M}*() for the rolling supporting moments constitutes the inverse function of the functional relationship *ƒ*_{ϕ}() for the rolling angles of the rail car bodies with respect to one another (*ƒ_{ϕ}*() = *ƒ_{M}⁻¹*()).

3. Vehicle according to Claim 1 or 2, **characterized in that** the functional relationship (ϕ₁ = *ƒ_{ϕ}*(*ϕ₂*) for the two rolling angles of the rail car bodies with respect to one another constitutes a continuously increasing function.

4. Vehicle according to Claim 3, **characterized in that** the functional relationship ϕ*₁* = *ƒ*_{ϕ}(ϕ*₂*) for the two rolling angles of the rail car bodies with respect to one another constitutes a linear function, and hence the two rolling angles ϕ₁ and ϕ₂ between the respective rail car bodies are proportional to one another in accordance with the equation ϕ₁ = *k* ∗ ϕ₂*,* where *k* is the proportionality factor.

5. Vehicle according to Claim 4, **characterized in that** the proportionality factor assumes the value *k* = 1.

6. Vehicle according to one of Claims 1 to 5, **characterized in that** the functional relationships between the two rolling angles ϕ₁ and ϕ₂ of the rail car bodies with respect to one another and between the two rolling supporting moments *M_{W1}* and *M_{W2}* are generated by mechanical means.

7. Vehicle according to one of Claims 1 to 5, **characterized in that** the functional relationships between the two rolling angles ϕ₁ and ϕ₂ of the rail car bodies with respect to one another and between the two rolling supporting moments *M_{W1}* and *M_{W2}* are generated by hydraulic means.

8. Vehicle according to one of Claims 1 to 7, **characterized in that** the rolling movement of the rail car bodies with respect to one another are damped in the two joints which support the central rail car body (MWK).

9. Vehicle according to one of Claims 1 to 8, **characterized in that** the rolling angles ϕ₁ and ϕ₂ of the rail car bodies with respect to one another are limited in the two joints which support the central rail car body (MWK).

## Revendications

1. Véhicule, notamment véhicule guidé sur rails, constitué d'au moins trois caisses reliées entre elles de manière articulée, parmi lesquelles une caisse intermédiaire (MWK) ne s'appuie pas sur un ou plusieurs trains de roulement, mais par l'intermédiaire d'articulations de caisse sur les deux caisses (LWK) à train de roulement qui en sont voisines, qui s'appuient elles-mêmes chacune sur au moins un train de roulement, **caractérisé en ce que** les deux articulations soutenant la caisse intermédiaire (MWK) autorisent des mouvements relatifs de roulis autour d'un axe longitudinal (axe x) des caisses reliées dans l'articulation respective, **en ce que** les mouvements relatifs de roulis des caisses dans les deux articulations sont couplés entre eux de telle sorte que le premier angle ϕ₁ de roulis relatif des caisses dans la première articulation (SWG*) de pivotement/roulis et le deuxième angle ϕ₂ de roulis relatif des caisses dans l'autre articulation (SNWG*) de pivotement/tangage/roulis se trouvent dans une relation fonctionnelle ϕ₁ = *ƒ*_{ϕ}(ϕ₂), et **en ce que** la caisse intermédiaire (MWK) s'appuie en matière de roulis via les deux articulations sur les deux caisses (LWK) à train de roulement voisines, sachant que le premier couple antiroulis M_{W1} dans la première articulation (SWG*) et le deuxième couple antiroulis M_{W2} dans l'autre articulation (SNWG*) se trouvent dans une relation fonctionnelle M_{W1} = *ƒ*_{M}(M_{W2}).

2. Véhicule suivant la revendication 1, **caractérisé en ce que** la relation fonctionnelle *ƒ*_{M}() pour les couples antiroulis constitue la fonction inverse de la relation fonctionnelle *ƒ*_{ϕ}() pour les angles de roulis des caisses (*ƒ*ϕ() = *ƒ*_{M}⁻¹()).

3. Véhicule suivant la revendication 1 ou 2, **caractérisé en ce que** la relation fonctionnelle ϕ₁ = *ƒ*_{ϕ}(ϕ₂) pour les deux angles de roulis relatif des caisses constitue une fonction continûment croissante.

4. Véhicule suivant la revendication 3, **caractérisé en ce que** la relation fonctionnelle ϕ₁ = *ƒ*_{ϕ}(ϕ₂) pour les deux angles de roulis relatif des caisses constitue une fonction linéaire, de sorte que les deux angles de roulis ϕ₁ et ϕ₂ entre les caisses respectives sont proportionnels entre eux conformément à l'équation ϕ₁ = *k* · ϕ₂, sachant que *k* est le facteur de proportionnalité.

5. Véhicule suivant la revendication 4, **caractérisé en ce que** le facteur de proportionnalité prend la valeur *k* = 1.

6. Véhicule suivant l'une des revendications 1 à 5, **caractérisé en ce que** les relations fonctionnelles entre les deux angles ϕ₁ et ϕ₂ de roulis relatif des caisses et entre les deux couples antiroulis M_{W1} et M_{W2} sont produites par des moyens mécaniques.

7. Véhicule suivant l'une des revendications 1 à 5, **caractérisé en ce que** les relations fonctionnelles entre les deux angles ϕ₁ et ϕ₂ de roulis relatif des caisses et entre les deux couples antiroulis M_{W1} et M_{W2} sont produites par des moyens hydrauliques.

8. Véhicule suivant l'une des revendications 1 à 7, **caractérisé en ce que** les mouvements relatifs de roulis des caisses dans les deux articulations soutenant la caisse intermédiaire (MWK) sont amortis.

9. Véhicule suivant l'une des revendications 1 à 8, **caractérisé en ce que** les angles (ϕ₁ et ϕ₂ de roulis relatif des caisses dans les deux articulations soutenant la caisse intermédiaire (MWK) sont limités.
